# EUROPÄISCHE PATENTSCHRIFT

(11) **EP 2 730 734 B1**
(45) Veröffentlichungstag und Bekanntmachung des Hinweises auf die Patenterteilung: **13.09.2017**
(21) Anmeldenummer: 13187575.9
(22) Anmeldetag: 07.10.2013
(51) Int. Cl.: E05F 5/00, E05F 1/16

(54) **Bidirektionale Einzugsvorrichtung für eine mittlere Schiebetür**
Bidirectional retraction device for a middle sliding door
Dispositif d'entraînement bidirectionnel pour une porte coulissante médiane

(30) Priorität: 13.11.2012 DE 202012104360 U
(43) Veröffentlichungstag der Anmeldung: 14.05.2014
(73) Patentinhaber: Häfele GmbH & Co KG, 72202 Nagold (DE)
(72) Erfinder: Wörner, Axel, 71131 Jettingen (DE)
(74) Vertreter: Kohler Schmid Möbus Patentanwälte

(56) Entgegenhaltungen:
- WO-A1-2007/111424
- DE-A1-102008 009 046
- DE-A1-102011 001 749

## Beschreibung

Die Erfindung betrifft eine bidirektionale Einzugsvorrichtung zum beidseitigen Einziehen einer Schiebetür in eine Mitteltürstellung gemäß Oberbegriff von Anspruch 1, sowie eine Schiebetüranordnung mit einer solchen bidirektionalen Einzugsvorrichtung.

Eine derartige bidirektionale Einzugsvorrichtung ist beispielsweise durch DE 20 2010 007 230 U1 bekannt geworden. Die DE 10 2011 001 749 A1 offenbart die Merkmale des Oberbegriffs des Anspruchs 1. Unidirektionale Einzugsvorrichtungen zum Einziehen eines verschiebbaren Möbelteils, wie z.B. einer Schublade oder einer Schiebetür, in ihre geschlossene Endstellung sind allgemein bekannt. Solche bekannten unidirektionalen Einzugsvorrichtungen weisen einen verschiebbar geführten Mitnehmer zum lösbaren Koppeln mit dem Möbelteil auf. Das Möbelteil ist in seiner geschlossenen Endstellung im Eingriff mit dem eingezogenen Mitnehmer und nimmt bei seiner Öffnungsbewegung den Mitnehmer aus einer eingezogenen Endstellung gegen die Wirkung einer Einzugsfeder in eine verkippte Verriegelungsendstellung mit, in der das Möbelteil in Öffnungsrichtung vom Mitnehmer entkoppelt ist. Bei seiner Schließbewegung löst das Möbelteil den Mitnehmer aus der Verriegelungsendstellung und wird von diesem, angetrieben von der Einzugsfeder, bis in die geschlossene Endstellung eingezogen.

Die aus der DE 20 2010 007 230 U1 bekannte bidirektionalen Einzugsvorrichtung dient zum beidseitigen Einziehen einer mittleren Schiebetür in ihre Mitteltürstellung. Jede der beiden unidirektionalen Einzugseinrichtungen weist ein separates Führungsgehäuse auf, in dem ein Mitnehmer und ein Lineardämpfer angeordnet sind.

Es die Aufgabe der vorliegenden Erfindung, eine solche bidirektionale Einzugsvorrichtung zum beidseitigen Einziehen einer Schiebetür in die Mitteltürstellung weiter zu verbessern.

Diese Aufgabe wird erfindungsgemäß durch die Merkmale des Anspruchs 1 gelöst. Im Vergleich zu den bekannten separaten Führungsgehäusen der unidirektionalen Einzugsvorrichtungen wird erfindungsgemäß eine baulich kleinere Einheit ermöglicht. Außerdem bietet der befestigbare Lineardämpfer die Möglichkeit, aus mehreren Lineardämpfern mit jeweils unterschiedlichen Dämpfungscharakteristiken den jeweils optimalen Lineardämpfer auszuwählen und einzubauen. Erfindungsgemäß sind am gleichen Gehäuse für jede der beiden unidirektionalen Einzugseinrichtungen wahlweise ein einziger Lineardämpfer oder mehrere parallele Lineardämpfer befestigbar, um so je nach Gewichtsklasse der Schiebetür die entsprechende Dämpfungscharakteristik zu erzeugen. Der Mitnehmer ist zweiteilig gebildet, nämlich aus einem in der Führung des Gehäuses linear geführten Führungselement und einem in der Führung des Gehäuses linear und verkippbar geführten Kippelement, das am Führungselement schwenkbar gelagert ist. Diese zweiteilige Ausbildung des Mitnehmers hat den Vorteil, dass die Dämpfungskräfte des bzw. der Lineardämpfer keinen Einfluss auf die Kippbewegung des Mitnehmers haben. In einer vorteilhaften Weiterbildung dieser Ausführungsform weist das Führungselement einen Lagerzapfen und das Kippelement eine auf dem Lagerzapfen drehbar gelagerte Lageraufnahme auf, oder umgekehrt.

In den Rahmen der Erfindung fällt auch eine Schiebetüranordnung mit einer Schiebetür und mit einer wie oben beschriebenen bidirektionalen Einzugsvorrichtung, wobei die Schiebetür in ihrer Mitteltürstellung in beide Richtungen mit dem Schlitten bewegungsgekoppelt ist.

Weitere Vorteile der Erfindung ergeben sich aus der Beschreibung, den Ansprüchen und der Zeichnung. Ebenso können die vorstehend genannten und die noch weiter aufgeführten Merkmale je für sich oder zu mehreren in beliebigen Kombinationen Verwendung finden. Die gezeigte und beschriebene Ausführungsform ist nicht als abschließende Aufzählung zu verstehen, sondern hat vielmehr beispielhaften Charakter für die Schilderung der Erfindung.

Es zeigen:
- Fign. 1a-1c: eine bekannte bidirektionale Einzugsvorrichtung in einer Mittelstellung (Fig. 1a), in der eine Schiebetür in ihre Mitteltürstellung eingezogen ist, in einer Zwischenstellung (Fig. 1b), in der die in Öffnungsrichtung aus der Mitteltürstellung verschobene Schiebetür in Öffnungsrichtung noch mit der Einzugsvorrichtung bewegungsgekoppelt ist, und in einer Endstellung (Fig. 1c), in der die in Öffnungsrichtung aus der Mitteltürstellung verschobene Schiebetür in Öffnungsrichtung nicht mehr mit der Einzugsvorrichtung bewegungsgekoppelt ist;
- Fig. 2: die erfindungsgemäße bidirektionale Einzugsvorrichtung in einer Mittelstellung analog zu Fig. 1a, mit abgenommener oberer Gehäusehälfte; und
- Fign. 3a, 3b: jeweils Detailansichten eines in Fig. 2 gezeigten Führungselements (Fig. 3a) und eines am Führungselement verkippbar gelagerten Kippelements (Fig. 3b).

Die in Fign. 1a bis 1c gezeigte bekannte bidirektionale Einzugsvorrichtung 1 dient zum beidseitigen Einziehen einer in Richtung des Doppelpfeils 2 verschiebbar gelagerten mittleren Schiebetür (Mitteltür) 3 in eine geschlossene Mitteltürstellung. Die Einzugsvorrichtung 1 ist dazu beispielsweise an einer oberen oder unteren Führungsschiene (nicht gezeigt) der Schiebetür 3 oder auf dem Oberboden oder im Schranksockel eines Schiebetürenschrankes befestigt.

Die Einzugsvorrichtung 1 umfasst zwei in entgegengesetzte Richtungen wirksame unidirektionale Einzugseinrichtungen 4, die im gezeigten Ausführungsbeispiel identisch ausgebildet und spiegelbildlich zueinander in ein Gehäuse 5 eingebaut sind, sowie einen Kopplungsschlitten 6, der in seitlichen Führungen (z.B. Führungsnuten) 7 des Gehäuses 5 in Richtung des Doppelpfeils 2 verschiebbar geführt ist. Der Kopplungsschlitten 6 ist zwischen der Schiebetür 3 und den Einzugseinrichtungen 4 angeordnet und dient, wie unten noch im Detail beschrieben, zum Koppeln der Schiebetür 3 mit den Einzugseinrichtungen 4.

Jede Einzugseinrichtung 4 weist ein Führungsgehäuse **8** mit einer Führungsbahn **9** auf, in der ein schlittenförmiger Mitnehmer **10** zwischen einer eingezogenen und einer ausgezogenen Endstellung verschiebbar geführt ist. In Fig. 1c ist der Mitnehmer 10 der rechten Einzugseinrichtung 4 in seiner eingezogenen Endstellung und der Mitnehmer 10 der linken Einzugseinrichtung 4 in seiner ausgezogenen Endstellung gezeigt. Der Mitnehmer 10 weist auf seiner dem Kopplungsschlitten 6 zugewandten Seite eine Aussparung **11** (Fig. 1c) auf und ist durch eine Einzugsfeder **12** in seine eingezogene Endposition beaufschlagt. Die Einzugsbewegung des Mitnehmers 10 wird durch einen als Lineardämpfer **13** ausgeführten Fluiddämpfer gedämpft, dessen linear verschiebbarer Kolben vom Mitnehmer 10 in Auszugsrichtung mitgenommen wird. Dazu kann beispielsweise eine Kolbenstange des Kolbens am Mitnehmer 10 befestigt sein. Ausgehend von der eingezogenen Endstellung weist die Führungsbahn 9 zunächst einen geraden Führungsabschnitt **9a** auf, der dann am Ende der Führungsbahn 9 in einen quer verlaufenden Führungsabschnitt **9b** übergeht, welcher die ausgezogene Endstellung des Mitnehmers 10 definiert.

Der Kopplungsschlitten 6 weist einen mittleren Schlittenarm **14** und zwei äußere Schlittenarme **15** auf, welche am mittleren Schlittenarm 14 jeweils über Achsen **16** angelenkt, also kippbeweglich verbunden sind. Über diese Achsen 16, die seitlich über den Kopplungsschlitten 6 überstehen, ist der mittlere Schlittenarm 14 in den seitlichen Führungen 7 des Gehäuses 5 geführt. Die freien Enden der äußeren Schlittenarme 15 sind über Führungszapfen **17** ebenfalls in den seitlichen Führungen 7 geführt. Die äußeren Schlittenarme 15 weisen jeweils an ihrer dem Mitnehmer 10 zugewandten Seite einen Vorsprung **18** und an ihrer der Schiebetür 3 zugewandten Seite ein vorstehendes Kopplungselement **19** auf, das wie gezeigt beispielsweise durch einen schräg vorstehenden Arm gebildet sein kann.

An einen geraden mittleren Führungsabschnitt **20** der Führung 7 schließen sich jeweils über einen schrägen Führungsabschnitt **21** (Fig. 1c) zwei gerade äußere Führungsabschnitte **22** an, die aufgrund der schrägen Führungsabschnitte 21 gegenüber dem mittleren Führungsabschnitt 20 in Richtung fort von der Schiebertür 3 um ein Maß **A** zurückversetzt sind und die wie gezeigt beispielsweise parallel zum mittleren Führungsabschnitt 20 verlaufen können. Der mittlere Führungsabschnitt 20 ist mehr als doppelt so lang wie der Abstand der beiden Achsen 16, und die äußeren Führungsabschnitte 22 sind mindestens so lang wie der Abstand zwischen der Achse 16 und dem Führungszapfen 17.

Die Schiebetür 3 weist an ihrer dem Kopplungsschlitten 6 zugewandten Seite zwei Mitnehmervorsprünge **23** auf, deren Außenabstand dem Abstand der beiden Kopplungselemente 19 entspricht. Die Mitnehmervorsprünge 23 können beispielsweise durch einen Bolzen oder ein abgewinkeltes Blech gebildet sein.

In **Fig. 1a** ist die Einzugsvorrichtung 1 in ihrer Grundstellung gezeigt, in der die Schiebetür 3 in ihre geschlossene Mitteltürstellung eingezogen ist. In dieser Grundstellung befinden sich die beiden Mitnehmer 10 der Einzugseinrichtungen 4 in ihren eingefahrenen Endstellungen, und der Kopplungsschlitten 6 greift mit seinen beiden Vorsprüngen 18 in die Aussparungen 11 der beiden Mitnehmer 10 ein. Die Mitnehmervorsprünge 23 der Schiebetür 3 sind zwischen den beiden Kopplungselementen 19 festgelegt, wodurch der Kopplungsschlitten 6 in beide Richtungen mit der Schiebetür 3 bewegungsgekoppelt ist. Die beiden Achsen 16 befinden sich im mittleren Führungsabschnitt 20 und die Führungszapfen 17 jeweils in den äußeren Führungsabschnitten 22, wobei die äußere Schlittenarme 15 mit ihren Vorsprüngen 18 in die Aussparungen 11 der Mitnehmer 10 eingreifen.

Wenn die Schiebetür 3 aus ihrer in Fig. 1a gezeigten geschlossenen Mitteltürstellung in die in **Fig. 1b** gezeigte Zwischenstellung nach links (Öffnungsrichtung **24**) geschoben wird, wird der Kopplungsschlitten 6 über sein am linken Mitnehmervorsprung 23 der Schiebetür 3 anliegendes linkes Kopplungselement 19 nach links mitgenommen. Dabei wird der Führungszapfen 17 des rechten Schlittenarms 15 über den schrägen Führungsabschnitt 21 in den mittleren Führungsabschnitt 20 überführt, wodurch der rechte Schlittenarm 15 entgegen dem Uhrzeigersinn um die Achse 16 verkippt und sein Vorsprung 18 nun nicht mehr in die Aussparung 11 des rechten Mitnehmers 10 eingreift. Außerdem wird der Mitnehmer 10 der linken Einzugseinrichtung 4 über den in seine Aussparung 11 eingreifenden Vorsprung 18 des linken Schlittenarms 15 vom Kopplungsschlitten 6 nach links gegen die Wirkung der Einzugsfeder 12 mitgenommen, die dadurch gespannt wird.

Wenn die Schiebetür 3 und damit der Kopplungsschlitten 6 noch weiter nach links geschoben werden, wird der Mitnehmer 10 der linken Einzugseinrichtung 4 gegen die Wirkung der Einzugsfeder 12 weiter nach links geschoben, bis er schließlich am Ende des geraden Führungsabschnitts 9a über den quer verlaufenden Führungsabschnitt 9b in eine Verriegelungsendstellung verkippt. In dieser Verriegelungsendstellung ist die Aussparung 11 des Mitnehmers 10 zur Öffnungsrichtung 24 hin offen, so dass der linke Schlittenarm 15 in Öffnungsrichtung 24 vom Mitnehmer 10 entkoppelt ist.

Die in **Fig. 1c** gezeigte linke Endstellung des Kopplungsschlittens 6 ist erreicht, sobald seine linke Achse 16 über den schrägen Führungsabschnitt 21 in den linken Führungsabschnitt 22 überführt ist. Dadurch wird das linke Kopplungselement 19 um das Maß A in Richtung fort von der Schiebetür 3 querverschoben und liegt nicht mehr am linken Mitnehmervorsprung 23 an, so dass der Kopplungsschlitten 6 von der Schiebetür 3 nicht mehr weiter nach links mitgenommen wird. Die vom Kopplungsschlitten 6 entkoppelte Schiebetür 3 kann nun weiter nach links aufgeschoben werden.

Wird die Schiebetür 3 ausgehend von Fig. 1c in Schließrichtung **25** zurück in ihre Mitteltürstellung geschoben, trifft die Schiebetür 3 zunächst mit ihrem rechten Mitnehmervorsprung 23 auf das rechte Kopplungselement 19 des Kopplungsschlittens 6, der dadurch in Schließrichtung 25 mitgenommen wird. Die linke Achse 16 wird über den schrägen Führungsabschnitt 21 wieder in den mittleren Führungsabschnitt 20 überführt, wodurch das linke Kopplungselement 19 um das Maß A in Richtung hin zu der Schiebetür 3 querverschoben wird und den linken Mitnehmervorsprung 23 in Schließrichtung 25 hintergreift. Dann läuft der Kopplungsschlitten 6 mit seinem linken Vorsprung 18 in die seitlich offene Aussparung 11 des verriegelten linken Mitnehmers 10 ein und beginnt den Mitnehmer 10 aus seiner Verriegelungsendstellung heraus zu drehen, wodurch gleichzeitig der Vorsprung 18 in der Aussparung 11 festgelegt wird. Sobald der Mitnehmer 10 den geraden Führungsabschnitt 9a erreicht hat, zieht die gespannte Einzugsfeder 12 den Mitnehmer 10 - vom Lineardämpfer 13 gedämpft - in Schließrichtung 25 ein, wodurch über den Kopplungsschlitten 6 auch die Schiebetür 3 in ihre Mitteltürstellung eingezogen wird. Am Ende der Einzugsbewegung wird der rechte Führungszapfen 17 über den schrägen Führungsabschnitt 21 wieder in den rechten Führungsabschnitt 22 überführt, wodurch der rechte Schlittenarm 15 im Uhrzeigersinn um die Achse 16 verkippt und mit seinem Vorsprung 18 in die Aussparung 11 des rechten Mitnehmers 10 eingreift. Diese Grundstellung der Einzugsvorrichtung 1 mit der in ihre Mitteltürstellung eingezogenen Schiebetür 3 ist in Fig. 1a gezeigt.

**Fig. 2** zeigt die erfindungsgemäße bidirektionale Einzugsvorrichtung **101,** die funktionsgleich zu der bidirektionalen Einzugsvorrichtung 1 der Fig. 1 ist. Daher sind in Fig. 2 für funktionsgleiche Teile die gleichen Bezugsziffern wie in Fig. 1 verwendet.

Im Unterschied zu der bidirektionalen Einzugsvorrichtung 1, bei welcher der Mitnehmer 10 und der Lineardämpfer 13 jeder unidirektionalen Einzugseinrichtung 4 in einem separaten Führungsgehäuse 8 angeordnet sind, weist die bidirektionale Einzugsvorrichtung 101 keine separaten Führungsgehäuse auf, sondern der Mitnehmer 10 und der Lineardämpfer 13 jeder unidirektionalen Einzugseinrichtung 4 sind voneinander unabhängig am Gehäuse 5 befestigt. Das Gehäuse 5 weist zwei Gehäusehälften auf, von denen in Fig. 2 die obere abgenommen ist und daher nur die untere zu sehen ist. Die beiden Gehäusehälften weisen neben den Führungen 7 für den Kopplungsschlitten 6 auch die Führungen 9 für die Mitnehmer 10 sowie auch muldenförmige Aufnahmen (nicht gezeigt) auf, in die der Lineardämpfer 13 eingelegt und dadurch im Gehäuse 5 befestigt ist. In den beidseitigen Führungen 7, 9 der Gehäusehälften sind die Kopplungsschlitten 6 jeweils mittels ihrer beidseitig vorstehenden zwei Führungszapfen 16, 17 und die Mitnehmer 10 jeweils mittels ihrer beidseitig vorstehenden zwei Führungszapfen **101, 102** verschiebbar und kippbar geführt. Die beiden Mitnehmer 10 sind durch die Einzugsfeder 12 miteinander verbunden und dadurch jeweils in ihre eingezogene Endposition beaufschlagt.

Je nach Gewichtsklasse der Schiebetür 3, können am gleichen Gehäuse 5 für jede der beiden unidirektionalen Einzugseinrichtungen 4 wahlweise ein oder mehrere, z.B. wie vorliegend zwei, parallele Lineardämpfer 13 befestigt werden.

Wie in **Fign. 3a, 3b** gezeigt, ist der Mitnehmer 10 zweiteilig aus einem Führungselement **103** und einem daran schwenkbar gelagerten Kippelement **104** gebildet. Das Führungselement 103 weist den beidseitig vorstehenden länglichen Führungszapfen 101 auf, mit dem es in dem geraden Führungsabschnitt 9a der Führungsbahn 9 linear verschiebbar geführt ist. Das Kippelement 104 weist den beidseitig vorstehenden runden Führungszapfen 102 auf, mit dem es in dem geraden Führungsabschnitt 9a der Führungsbahn 9 linear verschiebbar und dann in dem quer verlaufenden Führungsabschnitt 9b bis in die Verriegelungsendstellung verkippbar geführt ist. Außerdem weist das Führungselement 103 einen Lagerzapfen **105** und das Kippelement 104 eine auf dem Lagerzapfen 105 drehbar gelagerte Lageraufnahme **106** auf.

Wie in Fign. 3a, 3b weiter gezeigt, sind die Lineardämpfer 13 als Kolbendämpfer mit Kolbenstange **107** ausgebildet, die jeweils in eine Sackbohrung **108** des Führungselements 103 eingesteckt sind und somit beide am Führungselement 103 angreifen. Die zweiteilige Ausbildung des Mitnehmers 10 hat den Vorteil, dass die auf das Führungselement 103 wirkenden Dämpfungskräfte des bzw. der Lineardämpfer 13 keinen Einfluss auf die Kippbewegung des Kippelements 104 haben.

## Patentansprüche

1. Bidirektionale Einzugsvorrichtung (101) zum beidseitigen Einziehen einer Schiebetür (3) in eine Mitteltürstellung, umfassend:
ein Gehäuse (5) zwei gegensinnig wirkende unidirektionale Einzugseinrichtungen (4) mit jeweils einem in einer Führung (9) verschiebbar geführten Mitnehmer (10), der aus einer eingezogenen Endstellung gegen die Wirkung einer Einzugsfeder (12) in eine Verriegelungsendstellung verschiebbar ist, und mit mindestens einem Lineardämpfer (13) zum Dämpfen der Einzugsbewegung des Mitnehmers (10), sowie einen in einer Führung (7) des Gehäuses (5) längs- und kippbeweglich geführten Kopplungsschlitten (6), der zwei beabstandete Kopplungselemente (19) aufweist und in einer Schlittenmittelstellung im Eingriff mit den beiden eingezogenen Mitnehmer (10) ist,
wobei der Kopplungsschlitten (6) bei einer Bewegung aus der Schlittenmittelstellung in die eine oder andere Richtung jeweils den einen Mitnehmer (10) in Bewegungsrichtung (24) mitnimmt und zugleich durch eine Kippbewegung vom anderen Mitnehmer (10) entkoppelt wird und schließlich in einer Schlittenendstellung der Kopplungsschlitten (6) von dem mitgenommenen verriegelten Mitnehmer (10) in der Bewegungsrichtung (24) entkoppelt ist und das in Bewegungsrichtung (24) vordere Kopplungselement (19) gegenüber dem hinteren Kopplungselement (19) zurückversetzt ist, und wobei der Kopplungsschlitten (6) bei einer Bewegung aus der Schlittenendstellung zurück in die Schlittenmittelstellung den Mitnehmer (10) aus der Verriegelungsendstellung löst und von diesem bis in die Schlittenmittelstellung eingezogen wird, wobei das Gehäuse (5) auch die Führungen (9) für die Mitnehmer (10) aufweist, der Mitnehmer (10) zweiteilig aus einem in der Führung (9) des Gehäuses (5) linear geführten Führungselement (103) und einem in der Führung (9) des Gehäuses (5) linear und verkippbar geführten Kippelement (104), welches am Führungselement (103) schwenkbar gelagert ist, gebildet ist, **dadurch gekennzeichnet, dass** das Führungselement (103) mehrere Sackbohrungen (108) aufweist, und dass am Gehäuse (5) für jede der beiden unidirektionalen Einzugseinrichtungen (4) wahlweise ein einziger Lineardämpfer (13) oder mehrere parallele Lineardämpfer (13) befestigt sind, die jeweils mit einer Kolbenstange (107) in die Sackbohrungen (108) des Führungselements (103) eingesteckt und dadurch unabhängig von den Mitnehmern (10) am Gehäuse (5) befestigt sind.

2. Bidirektionale Einzugsvorrichtung nach Anspruch 1, **dadurch gekennzeichnet, dass** das Führungselement (103) einen Lagerzapfen (105) und das Kippelement (104) eine auf dem Lagerzapfen (105) drehbar gelagerte Lageraufnahme (106) aufweist, oder umgekehrt.

3. Bidirektionale Einzugsvorrichtung nach einem der vorhergehenden Ansprüche, **dadurch gekennzeichnet, dass** die beiden Mitnehmer (10) durch eine gemeinsame,Einzugsfeder (12) miteinander verbunden sind.

4. Bidirektionale Einzugsvorrichtung nach einem der vorhergehenden Ansprüche, **dadurch gekennzeichnet, dass** das Gehäuse (5) zwei Gehäusehälften aufweist, zwischen denen die Kopplungsschlitten (6) und die Mitnehmer (10) geführt und die Lineardämpfer (13) angeordnet sind.

5. Bidirektionale Einzugsvorrichtung nach Anspruch 4, **dadurch gekennzeichnet, dass** jede der beiden Gehäusehälften Führungen (7, 9) für die Kopplungsschlitten (6) und die Mitnehmer (10) aufweist.

6. Schiebetüranordnung mit einer Schiebetür (3) und mit einer bidirektionalen Einzugsvorrichtung (101) nach einem der vorhergehenden Ansprüche zum beidseitigen Einziehen der Schiebetür (3) in eine Mitteltürstellung, wobei die Schiebetür (3) in ihrer Mitteltürstellung in beide Richtungen mit dem Kopplungsschlitten (6) bewegungsgekoppelt ist.

7. Schiebetüranordnung nach Anspruch 7, wobei die Einzugsvorrichtung (101) ortsfest angeordnet ist und die Schiebetür (3) in ihrer Mitteltürstellung beidseitig zwischen den beiden Kopplungselementen (19) festgelegt ist, oder umgekehrt.

## Claims

1. Bidirectional retraction device (101) for two-sided retraction of a sliding door (3) into a middle door position, comprising:
a housing (5),
two unidirectional retraction devices (4) that act in opposite directions with one carrier (10) each which is displaceably guided in a guide (9) and can be displaced from a retracted end position against the action of a retraction spring (12) into a locked end position, and with at least one linear damper (13) for damping the retraction movement of the carrier (10), and
a coupling carriage (6) which is guided in a guide (7) of the housing (5) such that it can be moved in a longitudinal direction and can be tilted, and has two spaced-apart coupling elements (19) and is in engagement with the two retracted carriers (10) in a carriage middle position,
wherein the coupling carriage (6) carries along one of the carriers (10) in the direction of movement (24) during a movement from the carriage middle position into one or the other direction and at the same time is decoupled from the other carrier (10) by a tilting movement and, finally in a carriage end position, the coupling carriage (6) is decoupled from the carried along locked carrier (10) in the direction of movement (24) and the front coupling element (19), seen in the direction of movement (24), is recessed with respect to the rear coupling element (19) and
wherein the coupling carriage (6) releases the carrier (10) from the locked end position during movement from the carriage end position back into the carriage middle position and is retracted by it into the carriage middle position,
wherein the housing (5) also comprises the guides (9) for the carriers (10), the carrier (10) is formed in two parts of a guiding element (103) which is linearly guided in the guide (9) of the housing (5) and a tilting element (104) which is linearly and tiltably guided in the guide (9) of the housing (5) and is pivotably mounted on the guiding element (103),
**characterized in that** the guiding element (103) comprises a plurality of blind bores (108), and that either one single linear damper (13) or a plurality of parallel linear dampers (13) is/are mounted on the housing (5) for each of the two unidirectional retraction devices (4), which are each inserted with a piston rod (107) into the blind bores (108) of the guiding element (103) and are thereby mounted to the housing (5) independently of the carriers (10).

2. Bidirectional retraction device according to claim 1, **characterized in that** the guiding element (103) comprises a bearing pin (105) and the tilting element (104) comprises a bearing receptacle (106) which is rotatably mounted on the bearing pin (105), or vice versa.

3. Bidirectional retraction device according to any one of the preceding claims, **characterized in that** the two carriers (10) are connected to each other by one common retraction spring (12).

4. Bidirectional retraction device according to any one of the preceding claims, **characterized in that** the housing (5) comprises two housing halves between which the coupling carriages (6) and the carriers (10) are guided and the linear dampers (13) are arranged.

5. Bidirectional retraction device according to claim 4, **characterized in that** each of the two housing halves comprises guides (7, 9) for the coupling carriages (6) and the carriers (10).

6. Sliding door arrangement comprising a sliding door (3) and a bidirectional retraction device (101) according to any one of the preceding claims for two-sided retraction of the sliding door (3) into a middle door position, wherein the sliding door (3) is motionally coupled in both directions with the coupling carriage (6) in its middle door position.

7. Sliding door arrangement according to claim 6, wherein the retraction device (101) is stationarily arranged and the sliding door (3) is fixed in its middle door position on both sides between the two coupling elements (19), or vice versa.

## Revendications

1. Dispositif d'escamotage bidirectionnel (101) dévolu à la rétraction bilatérale d'une porte coulissante (3) vers une position médiane de ladite porte, comprenant :
un boîtier (5) ; deux systèmes d'escamotage unidirectionnel (4) qui agissent dans des sens opposés et comportent, respectivement, un organe d'entraînement (10) guidé dans un guide (9) avec faculté de coulissement et pouvant coulisser d'une position extrême rétractée à une position extrême de verrouillage, en opposition à l'action d'un ressort de rétraction (12), et au moins un amortisseur linéaire (13) pour amortir le mouvement de rétraction dudit organe d'entraînement (10) ; ainsi qu'un chariot d'accouplement (6) qui est guidé dans un guide (7) dudit boîtier (5), avec faculté de mouvements longitudinal et basculant, est muni de deux éléments d'accouplement espacés (19) et est en prise, dans une position médiane dudit chariot, avec les deux organes d'entraînement (10) rétractés,
sachant que, lors d'un mouvement dans l'une ou l'autre direction à partir de la position médiane du chariot, ledit chariot d'accouplement (6) entraîne respectivement l'un desdits organes d'entraînement (10) dans une direction de mouvement (24), en étant simultanément dissocié d'avec l'autre organe d'entraînement (10) suite à un mouvement basculant et que, pour finir, dans une position extrême dudit chariot, ledit chariot d'accouplement (6) est dissocié, dans ladite direction de mouvement (24), d'avec l'organe d'entraînement (10) entraîné et verrouillé; sachant que l'élément d'accouplement (19) situé à l'avant, dans ladite direction de mouvement (24), occupe une position en retrait par rapport à l'élément d'accouplement (19) situé à l'arrière ; sachant que, lors d'un mouvement rétrograde de la position extrême du chariot à la position médiane dudit chariot, ledit chariot d'accouplement (6) fait quitter la position extrême de verrouillage audit organe d'entraînement (10) et est rétracté, par ce dernier, jusqu'à ladite position médiane dudit chariot ; sachant que ledit boîtier (5) est également pourvu des guides (9) affectés aux organes d'entraînement (10) ; et sachant que l'organe d'entraînement (10) est formé de deux parties incluant un élément de guidage (103), guidé linéairement dans le guide (9) du boîtier (5), et un élément basculant (104) qui est guidé dans ledit guide (9) dudit boîtier (5), linéairement et de manière basculante, et est monté pivotant sur ledit élément de guidage (103),
**caractérisé par le fait que** l'élément de guidage (103) présente plusieurs perçages borgnes (108) ; et
que, de manière sélective, un unique amortisseur linéaire (13) ou plusieurs amortisseurs linéaires parallèles (13), fixé(s) au boîtier (5) et dédié(s) à chacun des deux systèmes d'escamotage unidirectionnel (4), est (sont) respectivement emboîté(s), par une tige (107) de piston, dans lesdits perçages borgnes (108) dudit élément de guidage (103) en étant, de la sorte, fixé(s) audit boîtier (5) indépendamment des organes d'entraînement (10).

2. Dispositif d'escamotage bidirectionnel selon la revendication 1, **caractérisé par le fait que** l'élément de guidage (103) est doté d'un tourillon (105) et l'élément basculant (104) est muni d'un logement de palier (106) monté à rotation sur ledit tourillon (105), ou inversement.

3. Dispositif d'escamotage bidirectionnel selon l'une des revendications précédentes, **caractérisé par le fait que** les deux organes d'entraînement (10) sont reliés l'un à l'autre par l'intermédiaire d'un ressort de rétraction (12) commun.

4. Dispositif d'escamotage bidirectionnel selon l'une des revendications précédentes, **caractérisé par le fait que** le boîtier (5) se compose de deux moitiés entre lesquelles les chariots d'accouplement (6) et les organes d'entraînement (10) sont guidés, et les amortisseurs linéaires (13) sont disposés.

5. Dispositif d'escamotage bidirectionnel selon la revendication 4, **caractérisé par le fait que** chacune des deux moitiés du boîtier présente des guides (7, 9) dédiés aux chariots d'accouplement (6) et aux organes d'entraînement (10).

6. Ensemble à porte coulissante, comprenant une porte coulissante (3) et un dispositif d'escamotage bidirectionnel (101) conforme à l'une des revendications précédentes, dévolu à la rétraction bilatérale de la porte coulissante (3) vers une position médiane de ladite porte, sachant que, dans sa position médiane, ladite porte coulissante (3) est en liaison motrice avec le chariot d'accouplement (6), dans les deux directions.

7. Ensemble à porte coulissante, selon la revendication 6, sachant que le dispositif d'escamotage (101) occupe une position fixe et que, dans sa position médiane, ladite porte coulissante (3) est bloquée à demeure de part et d'autre entre les deux éléments d'accouplement (19), ou inversement.
